# EUROPÄISCHE PATENTSCHRIFT

(11) **EP 3 895 588 B1**
(45) Veröffentlichungstag und Bekanntmachung des Hinweises auf die Patenterteilung: **26.07.2023**
(21) Anmeldenummer: 21163066.0
(22) Anmeldetag: 17.03.2021
(51) Int. Cl.: A47K 10/36

(54) **VORRICHTUNG ZUM AUSGEBEN EINES PAPIERBAHNABSCHNITTS**
DEVICE FOR DISPENSING A SECTION OF PAPER SHEET
DISPOSITIF DE DISTRIBUTION D'UNE SECTION DE BANDE DE PAPIER

(30) Priorität: 15.04.2020 DE 102020110251
(43) Veröffentlichungstag der Anmeldung: 20.10.2021
(73) Patentinhaber: ILLE Papier-Service GmbH, 63674 Altenstadt (DE)
(72) Erfinder: GOTTSCHALK, Eric, 63486 Bruchköbel (DE)
(74) Vertreter: Stoffregen, Hans-Herbert

(56) Entgegenhaltungen:
- US-A- 4 106 684
- US-A- 5 924 617

## Beschreibung

Die Erfindung bezieht sich auf eine Vorrichtung zum Ausgeben eines Papierbahnabschnitts einer von einer Papierbahnrolle abziehbaren Papierbahn, umfassend zumindest ein Gehäuse mit Front-, Kopf-, Boden-, Rück- und Seitenwandungen, wobei in dem Gehäuse die Papierbahnrolle, eine Walze, vorzugsweise und zumindest eine in Richtung der Walze kraftbeaufschlagte Andruckrolle gelagert sind, eine Trenneinrichtung zum zumindest bereichsweise Abtrennen des Papierabschnitts von der Papierbahn, eine Entnahmeöffnung zur Entnahme des von Hand zu ergreifenden und abzuziehenden Papierabschnitts sowie zur Erzielung eines Notvorschubs der Papierbahn ein mit der Walze wechselwirkender Nothebel mit Handhabe, die vom Äußeren des Gehäuses zugänglich ist.

Entsprechende Papierhandtuchspender müssen konstruktiv einfach und robust ausgeführt sein, da grundsätzlich ein Einsatz in öffentlichen Bereichen erfolgt und somit eine häufige Benutzung gegeben ist.

Innerhalb des Gehäuses wirkt auf die Papierbahn eine Trenneinrichtung in Form einer Klinge, die vorzugsweise zueinander beanstandet Zähne oder Gruppen von Zähnen aufweist, so dass der abzutrennende Papierbahnabschnitt mit der verbleibenden Papierbahn verbunden bleibt und erst durch auf den Abschnitt einwirkende Zugkräfte von dieser getrennt wird.

Innerhalb des Gehäuses wird die Papierbahn über Umlenkrollen, vorzugsweise in Form von Andruckrollen, und einer Walze geführt, in deren Richtung die Andruckrollen kraftbeaufschlagt sind. Im Bereich der Walze wirkt die Trenneinrichtung auf die Papierbahn.

Damit ein Papierbahnabschnitt entnommen werden kann, muss dieser vor der Entnahmeöffnung erfassbar sein. Von Zeit zu Zeit ist jedoch ein Ende in der Papierbahn nicht erfassbar, so dass von Hand ein Transport vorgenommen werden muss.

Hierzu kann nach dem Stand der Technik die Walze über einen von einer Seitenwandung des Gehäuses erfassbaren muldenartigen Griff gedreht werden. Dies führt häufig zu Problemen, sei es, dass das Gehäuse zu nah an einer Raumwandung oder sonstigen Begrenzung befestigt ist, so dass ein Drehen des Griffs Probleme bereitet, sei es dadurch, dass auf Grund der Dimension des Griffs erhebliche Kräfte aufzuwenden sind, um die Walze zu drehen.

Der US 2009/0212150 A1 ist ein mechanisch betätigbarer Handtuchspender zu entnehmen. Zum Transportieren eines Papierbahnabschnitts muss ein die Frontseite eines Gehäuses durchsetzender Hebel betätigt werden. Dabei wird eine auf den Hebel einwirkende Kraft gespeichert und nach Loslassen des Hebels die gespeicherte Kraft zum Transportieren der Papierbahn benutzt. Eine ähnliche Konstruktion ergibt sich aus der US 2003/0164079 A1.

Bei den der US 4,260,117 A und der US 3,606,125 A zu entnehmenden Handtuchspendern muss ebenfalls ein über der Frontseite des Handtuchspenders vorstehender Hebel von Hand betätigt werden, um eine Papierbahn transportieren zu können.

Der US 5,924,617 A ist ein Handtuchspender zu entnehmen, bei dem eine Papierbahn mittels eines entlang über die Breite des Gehäuses sich erstreckenden Druckhebels förderbar ist.

Ein Handtuchspender nach der US 4,106,684 A weist einen den Verbrauch einer Rolle erfassbaren Sensorhebel auf.

Der vorliegenden Erfindung liegt die Aufgabe zugrunde, eine Vorrichtung der eingangs genannten Art so weiterzubilden, dass ein problemloser Notvorschub ermöglicht wird. Auch soll ohne Rücksicht auf die räumlichen Gegebenheiten das Gehäuse befestigt werden können, ohne dass der Notvorschub behindert werden könnte.

Zur Lösung der Aufgabe sieht die Erfindung im Wesentlichen vor, dass der Nothebel einen scheibenförmigen Basiskörper aufweist, von der die Handhabe ausgeht, dass die Handhabe die Bodenwandung des Gehäuses durchsetzt oder über diese zugänglich ist, dass der Basiskörper um eine Achse schwenkbar ist, die in dem Gehäuse gelagert und auf entnahmeöffnungsfernliegender Seite der Walze verläuft, und dass der Basiskörper einen Ausschnitt aufweist, der auf entnahmeöffnungsfernliegender Seite der Walze ausschnittseitig entlang eines Bogens verlaufende Zähne aufweist, die mit einem einen Freilauf aufweisenden Zahnrad wechselwirken, das mit der Walze verbunden ist, und dass der Ausschnitt von einem eine ringabschnittsförmige Geometrie aufweisenden Abschnitt des Basiskörper begrenzt ist, von dem die Handhabe abragt, die die Bodenwandung des Gehäuses durschsetzt oder über diese zugänglich ist, und dass der Basiskörper zumindest eine Mulde als Handhabungshilfe zum Verschwenken des Hebelelements bei geöffnetem Gehäuse aufweist.

Dadurch, dass die Handhabe bodenwandseitig verläuft, ist ein problemloses Erfassen auch dann gegeben, wenn die Vorrichtung mit ihren Seitenwandungen nahe an einer Begrenzung, wie Wandung, verläuft.

Dadurch, dass das Hebelelement um eine Achse schwenkbar ist, die nicht zwischen Entnahmeöffnung und Welle der Walze verläuft, sondern auf der Seite der Walze, die der Entnahmeöffnung gegenüberliegt, also auf der zu der Entnahmeöffnung abgewandten Seite, steht ein langer Hebelarm zur Verfügung, der ein problemloses Verschwenken des Hebels und damit Drehen der Walze ermöglicht.

Dadurch, dass der Basiskörper des Hebelelements scheibenförmig ausgebildet ist, ist ein großer Platzbedarf im Gehäuse nicht erforderlich. Durch den Ausschnitt, der in einem Abschnitt von den Zähnen begrenzt ist, die mit dem Zahnrad wechselwirken, und den Ausschnitt umgebenden Abschnitt des Basiskörpers, von dem die Handhabe, wie Griff, zum Verschwenken des Hebelelements ausgeht, steht eine konstruktiv einfache, jedoch stabile Bauweise zur Verfügung.

Zwar ist es bekannt, zum Transport einer Papierbahn in einem Handtuchspender eine bogenförmige Zahnstange zu verwenden, die mit einem Zahnrad mit Freilauf wechselwirkt, um eine Walze zu drehen (DE 198 20 978 A1). Allerdings ist eine diesbezügliche Konstruktion zwingend erforderlich, um überhaupt eine Papierbahn innerhalb eines Handtuchspenders transportieren zu können. Die bogenförmige Zahnstange geht dabei vom freien Ende eines von einer Schwenkachse ausgehenden Hebels aus, der an einem Ende fixiert ist, so dass gegebenenfalls ein Verkanten erfolgen kann bzw. die Bauelemente sehr stabil ausgebildet sein müssen, um eine sichere Funktion zu gewährleisten. Der Hebel wird über einen Griff betätigt, der entlang der Frontseite des Gehäuses verstellbar ist. Da die Frontseite durchdrungen werden muss, ist in dieser eine schlitzförmige Öffnung ausgebildet, wodurch Verschmutzungen ins Innere des Gehäuses eindringen können, z.B. beim Säubern des Gehäuses mit einer Flüssigkeit. Soll ein Verschwenken des Gehäuses um eine im Bereich dessen Bodens verlaufende Achse erfolgen, muss dann, wenn der Griff breiter als der Schlitz ist, der Griff abgezogen werden.

All dies umgeht die Erfindung.

In Weiterbildung der Erfindung ist vorgesehen, dass der Basiskörper einen von der Achse durchsetzten den Ausschnitt begrenzenden ersten Abschnitt und einen in den Umfangsrandbereich des ersten Abschnitts übergehenden den Ausschnitt umgebenden zweiten Abschnitt aufweist, von dem die Handhabe ausgeht, wobei die auf dem Bogen, insbesondere auf einem Kreisabschnitt, angeordneten Zähne von dem ersten Abschnitt ausgehen bzw. diesen in einem Bereich begrenzen.

Somit geht der zweite Abschnitt von beiden Seiten der bogenförmig verlaufenden Verzahnung aus, so dass dieser Bereich eine besondere Stabilität erfährt.

Insbesondere weist der erste Abschnitt in Draufsicht die Geometrie eines Kreisausschnitts, oder in etwa die Geometrie eines Kreisausschnitts, also eine kreisausschnittartige Geometrie, und bevorzugterweise der zweite Abschnitt eine ringabschnittsförmige Geometrie auf.

Erfindungsgemäß sind in dem bodenfernliegenden Bereich des zweiten Abschnitts zumindest eine Mulde, vorzugsweise zwei Mulden ausgebildet, die ein einfaches Erfassen des Hebelelements und Verschwenken dieses dann ermöglicht, wenn das Gehäuse geöffnet ist; denn in diesem Fall wird üblicherweise die Handhabe abgedeckt, da das Gehäuse um eine Achse schwenkbar ist, die im Bodenbereich von diesem verläuft.

Insbesondere ist das Hebelelement entgegen einer Federkraft in Richtung der Rückwandung des Gehäuses verschwenkbar ausgebildet, so dass die Handhabe, die sich somit im Bereich der Entnahmeöffnung befindet, leicht erfassbar ist. Die Handhabe wird entgegen der Federkraft von der entnahmeöffnungsseitig verlaufenden Grundstellung in Richtung Rückwandung verstellt.

Dabei ist insbesondere vorgesehen, dass die Handhabe im Bereich einer Seitenwandung verschwenkbar ist, so dass infolgedessen in der Bodenwandung und parallel zu einer Seitenwandung und angrenzend an dieser eine Längsaussparung vorgesehen ist, die von der Handhabe oder einem von diesem ausgehenden Abschnitt durchsetzt wird, oder über die Längsaussparung erfassbar ist.

Die Zähne des Hebelelements sollten permanent mit dem Zahnrad in Eingriff stehen, so dass ein sicheres Drehen der Walze beim Verschwenken des Hebelelements erfolgt.

Hervorzuheben ist des Weiteren, dass in dem Gehäuse ein schwenkbar gelagertes weiteres Hebelelement gelagert ist, das zumindest einen an der Papierbahnrolle anliegenden und in Richtung dieser kraftbeaufschlagten ersten Schenkel und einen eine Kennzeichnung aufweisenden zweiten Schenkel aufweist, wobei die Kennzeichnung über eine Öffnung in dem Gehäuse, insbesondere in der Frontwandung, erfassbar ist.

Durch den Schenkel, der in Richtung der Papierbahnrolle kraftbeaufschlagt ist, wird sichergestellt, dass dann, wenn mit großer Kraft ein Papierbahnabschnitt aus dem Gehäuse herausgezogen wird, ein unerwünschtes Nachdrehen der Rolle auf Grund der Trägheit unterbleibt. Gleichzeitig wird mittels des Hebelelements der Verbrauch der Papierrolle angezeigt, und zwar mittels des zweiten Schenkels, der z.B. als Markierung eine Färbung aufweisen kann, wie Rot und Grün, so dass rechtzeitig eine Papierrolle ausgetauscht werden kann.

Insbesondere ist vorgesehen, dass die Papierbahn zwischen der Walze und einem ersten Andruckelement und einem in Richtung der Walze kraftbeaufschlagten zweiten Andruckelement geführt ist.

Bevorzugterweise ist die Trenneinrichtung im Inneren der Walze schwenkbar gelagert und wirkt auf die Papierbahn zwischen der ersten und zweiten Andruckrolle zum abschnittsweisen Durchtrennen der Papierbahn ein, also auf einen gespannten Abschnitt der Papierbahn.

Zum Verschwenken der Trenneinrichtung bzw. deren Messer sieht die Erfindung vor, dass in dem Gehäuse ortsfest eine Exzenterbahn verläuft, in die zum Verschwenken der Trenneinrichtung ein von dieser ausgehender Vorsprung, wie Rolle, eingreift.

Dabei ist die Exzenterbahn derart ausgebildet, dass die Trenneinrichtung, d.h. deren Messer bzw. Messerabschnitte, wie Zacken, in Richtung einer schlitzförmigen Öffnung in der Walze verschwenkt werden und diese sodann durchdringen, wenn die Papierbahn auf der Walze gespannt ist, also insbesondere dann, wenn sich der Schlitz zwischen den zwei Andruckrollen befindet.

Ungeachtet dessen wird beim weiteren Ziehen der Papierbahn diese weiter transportiert, da die Trenneinrichtung die Papierbahn nur abschnittsweise durchtrennt, also quasi perforiert.

Das erfindungsgemäße Hebelelement wird insbesondere auch dann benutzt, wenn eine neue Papierrolle eingelegt und die Papierbahn in den Spalt zwischen Andruckrolle und Walze einzufädeln ist.

Die Andruckrolle ist insbesondere schwimmend gelagert und in Richtung der Walze kraftbeaufschlagt.

Von der Walze geht ein Federelement aus, das ortsfest in dem Gehäuse fixiert ist. Dabei wirkt das Federelement derart, dass beim Herausziehen der Papierbahn so lange ein Spannen der Feder erfolgt, bis die Papierbahn durchtrennt bzw. perforiert wird. Sodann erfolgt ein Entspannen des Federelements und folglich ein Drehen der Walze, so dass auch dann, wenn die Perforation durchtrennt ist, also der Papierbahnabschnitt von der übrigen Papierbahn getrennt ist, ein Weitertransport erfolgt.

Weitere Einzelheiten, Vorteile und Merkmale der Erfindung ergeben sich nicht nur aus den Ansprüchen, den diesen zu entnehmenden Merkmalen - für sich und/oder in Kombination -, sondern auch aus der nachfolgenden Beschreibung eines der Zeichnung zu entnehmenden bevorzugten Ausfiihrungsbeispiels.

Es zeigen:
- Fig. 1: eine Vorderansicht eines Handtuchspenders,
- Fig. 2: einen Schnitt entlang der Linie H-H in Fig. 1,
- Fig. 3: einen Schnitt entlang der Linie J-J in Fig. 1,
- Fig. 4: eine Seitenansicht des Handtuchspenders gemäß Fig. 1,
- Fig. 5: einen Schnitt entlang der Linie A-A in Fig. 4,
- Fig. 6: einen Schnitt entlang der Linie B-B in Fig. 5 und
- Fig. 7: einen Schnitt entlang der Linie F-F in Fig. 5.

Anhand der Fig. wird eine erfindungsgemäß ausgebildete Vorrichtung zum Ausgeben eines Papierbahnabschnitts einer von einer Papierbahnrolle abziehbaren Papierbahn beschrieben. Dabei wird auf die wesentlichen Merkmale der Erfindung eingegangen, ohne dass sämtliche Details der Vorrichtung beschrieben werden. Vielmehr können insoweit konstruktive Merkmale benutzt werden, wie diese dem Stand der Technik zu entnehmen sind, der sich auf Papiertuchspender bezieht. Beispielhaft ist auf die auf die Anmelderin zurückgehende DE 10 2017 110 517 A1 oder DE 198 20 978 A1 zu verweisen.

In Fig. 1 ist ein als die Vorrichtung zu bezeichnender Papiertuchspender 10 dargestellt, der ein Gehäuse 12 mit Seitenwandungen 14, 16, Kopfwandung 18, Bodenwandung 20, Stirnwandung 22 sowie Rückwandung 24 (Fig. 2) aufweist. Die Rückwandung 24 wird z.B. an einer Raumwandung befestigt. Die quasi eine Schale bildenden Seitenwandungen 14, 16, Bodenwandung 20, Stirnwandung 22 und Kopfwandung 18 sind um eine im Bodenbereich des Gehäuses 12 verlaufende Achse 26 schwenkbar. Auch insoweit wird auf hinlänglich bekannte Konstruktionen verwiesen.

Im bodenseitig verlaufenden Bereich der Frontwandung 22 ist eine schlitzförmige Entnahmeöffnung 28 vorhanden, um einen nicht dargestellten Papierbahnabschnitt herausziehen und entnehmen zu können.

Wie sich aus den Schnittdarstellungen ergibt, ist im Inneren des Gehäuses 12 eine Papierbahnrolle 30 drehbar gelagert. In dem Gehäuse 12 sind des Weiteren eine Walze 32 sowie eine erste und eine zweite Andruckrolle 34, 36 gelagert (Fig. 7), um einen Papierbahnabschnitt durch die Spalte zwischen der ersten Andruckrolle 34 und der Walze 32 und sodann zwischen der zweiten Andruckrolle 36 und der Walze 32 zu führen und zur Austrittsöffnung 28 zu transportieren. Die Andruckrollen 34, 36 sind schwimmend gelagert und kraftbeaufschlagt in Richtung der Walze 32, z.B. mittels nicht dargestellter Federn wie Blattfedern. Die Oberfläche der Walze 32 ist in bekannter Weise rutschhemmend ausgebildet und insbesondere gummiert.

Im Inneren der Walze 32 ist eine Trenneinrichtung 38 verschwenkbar angeordnet, die entlang einer Geraden verlaufende V-förmig ausgebildete Zacken 31 aufweist. Dabei durchsetzen die Zacken 31 der Trenneinrichtung 38 einen Längsschlitz 40 in der Walze 32 dann, wenn sich der Schlitz 40 zwischen den Andruckrollen 34, 36 befindet. Ansonsten sind die Zacken 31 zur Oberfläche der Walze 32 durch Verschwenken der Trenneinrichtung 38 zurückgezogen. Um das Verschwenken zu ermöglichen, geht von der Trenneinrichtung 38 eine über eine Stirnfläche der Walze 32 vorstehende von einer Gleitrolle 42 umgebende Rolle 44 aus, die in einer Exzenterbahn 46 geführt wird, die ortsfest in dem Gehäuse 12 angeordnet ist. Beim Drehen der Walze 32 wird entsprechend die Rolle 44 zur Achse der Walze 32 verstellt, um so ein Verschwenken der Trenneinrichtung 38 zu bewirken. Die Schwenkachse der Trenneinrichtung 38 ist nicht dargestellt.

Um bei einem zu kräftigen Ziehen der Papierbahn ein unerwünschtes Nachdrehen der Rolle 30 auszuschließen, wirkt auf die Oberfläche der Papierbahnrolle 30 ein Schenkel 48 eines Hebelelementes 50 (Fig. 2), das in Richtung der Papierbahnrolle 30 kraftbeaufschlagt ist und somit der Schenkel 48 kraftbeaufschlagt auf der Papierbahnrolle 30 aufliegt. Der Schenkel 48 ist mit einem im Ausführungsbeispiel L-förmigen weiteren Schenkel 52 des Hebelelements 50 verbunden, z.B. über eine die Schenkel 48, 52 verbindende Welle 54, um die das Hebelelement 50 schwenkbar ist. Dabei verlaufen die Schenkel 48, 52 mit Blick auf die Rückwandung 24 seitlich beabstandet zueinander, so dass der Schenkel 48 quasi mittig auf die Papierbahnrolle 30 einwirken kann und der Schenkel 52 durch die Walze 32 nicht behindert wird, wie die Fig. 3 klar ersichtlich macht.

Der L-förmig gebildete Schenkel 52 weist einen freien Endschenkel 56 auf, der sich entlang Innenseite der Frontwandung 22 des Gehäuses 12 im Bereich eines Sichtfensters 58 erstreckt. In Abhängigkeit von dem Durchmesser der Papierbahnrolle 30 wird das Hebelelement 50 in der zeichnerischen Darstellung gemäß Fig. 2 entgegen dem Uhrzeigersinn verschwenkt, so dass unterschiedliche Bereiche des freien Schenkels 56 über das Sichtfenster 58 sichtbar werden. Der Schenkel 56 ist mit Markierungen versehen, wie z.B. Färbungen, wie Rot, Grün, um anzuzeigen, ob hinreichend viel an Papierbahn zur Verfügung steht (Grün-Anzeige) oder diese zur Neige geht (Rot-Grün-Anzeige) oder verbraucht ist (Rot-Anzeige).

Um ein unerwünschtes Zurückdrehen der Walze 32 auszuschließen, ist mit einem Ende der Welle 33 ein Klinkenrad 60 verbunden, das mit einem Klöppel 62 zusammenwirkt, der um eine ortsfest in dem Gehäuse 12 verlaufende Achse schwenkbar ist.

Das Klinkenrad 60 weist eine Zahnung auf, die ein Drehen der Welle 33 der Walze 32 in Zugrichtung der Papierbahn ermöglicht, jedoch nicht in entgegengesetzter Richtung, da in diesem Fall der Klöppel 62 mit der Zahnung des Klinkenrads 60 derart zusammenwirkt, dass ein Drehen verhindert wird. Entsprechend weist das Klinkenrad 60 eine Zahnung auf, wie diese der Fig. 3 zu entnehmen ist. Im Ausführungsbeispiel wäre die Walze 32 in der zeichnerischen Darstellung der Fig. 2 und 3 im Uhrzeigersinn drehbar, jedoch ein Drehen entgegen dem Uhrzeigersinn nicht möglich.

Um eine neue Papierbahn zwischen den Andruckrollen 34, 36 und der Walze 32 einfädeln zu können, oder im Falle, dass in der Entnahmeöffnung 28 ein Papierbahnabschnitt nicht greifbar ist, ist erfindungsgemäß ein Hebelelement 64 um eine ortsfest im Gehäuse 12 verlaufende Achse 66 schwenkbar. Das Hebelelement 64 kann auch als Nothebel bezeichnet werden.

Das Hebelelement 64 weist einen Basiskörper 68 mit einem ersten Abschnitt 70 und einem zweiten Abschnitt 72 auf. Der erste Abschnitt 70 des eine scheibenförmige Geometrie aufweisenden Basiskörpers 68 kann eine kreisausschnittförmige Geometrie aufweisen, der einen Ausschnitt oder Freiraum 74 mit einem Rand 76 bogen- oder kreisabschnittförmigen Verlaufs begrenzt, der eine Verzahnung 78 aufweist, die mit einem sich innerhalb des Ausschnitts 74 sich befindenden Zahnrad 78 mit Freilauf wechselwirkt. Der zweite Abschnitt 72 weist eine ringförmige Geometrie auf, die in etwa einem Kreisbogenabschnitt folgt, und geht in die Randbereiche des ersten Abschnitts 70 über. Der zweite Abschntit 72 endet zu beiden Seiten der Verzahnung 78. Hierdurch erfährt der die Verzahnung 78 aufweisende Bereich des Basiskörpers 68 eine hinreichende Stabilität, ungeachtet einer leichten Bauweise.

Im Übrigen ist die Geometrie des scheibenförmigen Basiskörpers 68 selbstverdeutlichend der Fig. 2 zu entnehmen.

Von dem zweiten Abschnitt 72 ragt ein über der Bodenwandung 20 des Gehäuses 12 vorstehender Griff 80 als Handhabe ab, der einen senkrecht zur Rückwandung 24 verlaufenden Schlitz beim Verschwenken des Hebelelements 64 durchsetzt.

Das Hebelelement 64 ist über eine Feder 82 in Richtung der Frontwandung 22 des Gehäuses 12 kraftbeaufschlagt.

Das einen Freilauf aufweisende Zahnrad 79, der ein Hülsenfreilauf sein kann, bewirkt dann, wenn das Hebelelement 64 in der zeichnerischen Darstellung gemäß Fig. 2 in Richtung der Rückwand 24 verschwenkt wird, dass die Welle 33 der Walze 32 mitgedreht wird, so dass ein Transport einer zwischen den Andruckrollen 34, 36 in der Walze 32 verlaufender Papierbahnabschnitt transportiert wird. Nach Loslassen des Hebels 80 wird das Hebelelement 64 in Richtung der Frontwandung 22 mittels der Feder 82 zurückverschwenkt, ohne dass das sich drehende Zahnrad 79 die Welle mitnimmt. Ein Drehen des Zahnrads 79 erfolgt auch dann nicht, wenn die Welle 33 an sich, also ohne Betätigung des Hebelelements 64 durch Ziehen eines an der Entnahmeöffnung 28 erfassbaren Papierbahnabschnitts gedreht wird.

Wie sich aus der zeichnerischen Darstellung selbsterklärend ergibt, verläuft die Achse 66, um die das Hebelelement 64 verschwenkbar ist, auf der Seite des Zahnrads 79, die zu der Bodenwandung 20 abgewandt, also fernliegend ist, folglich im Ausführungsbeispiel zwischen der Papierbahnrolle 30 und dem Zahnrad 79. Somit kann bei geringem Schwenkweg des Hebelelements 64 eine große Anzahl von Zähnen der Verzahnung mit dem Zahnrad 79 wechselwirken und somit die Walze 32 im erforderlichen Umfang gedreht werden, damit ein problemloses Einfädeln der Papierbahn und/oder ein Transport der Papierbahn zur Entnahmeöffnung 82 erfolgen kann.

Des Weiteren ist besonders hervorzuheben, dass in der Umfangsfläche des Basiskörpers 68, und zwar im Ausführungsbeispiel in einem Randbereich des zweiten Abschnitts 72, zwei muldenartige Vertiefungen 84, 86 eingeformt sind. Dies ermöglicht, dass dann, wenn das Gehäuse 12 geöffnet ist, das Hebelelement 64 verschwenkt werden kann; denn bei geöffnetem Gehäuse 12, also dann, wenn die aus den Seiten-, Kopf-, Boden- und Frontwandungen 14, 16, 18, 20, 22 bestehende Haube um die Achse 26 verschwenkt ist, wird der Hebel 80 abgedeckt und somit nicht zugänglich.

Aus der Schnittdarstellung der Fig. 5 ergibt sich ein weiteres Merkmal. So geht im Ausführungsbeispiel von der linken Stirnseite der Walze 32 oder einem mit diesem verbundenen Element und versetzt zur Welle 33 der Walze 32, um die sich diese dreht, eine Befestigung, wie Vorsprung 35, für ein Federelement 37 aus, das mit ihrem anderen Ende ortsfest in dem Gehäuse 12 fixiert ist. Dabei ist der Vorsprung 35 derart zur Drehposition der Walze 32 ausgerichtet, dass beim Drehen der Walze 32 bis zu der Position, in der der Schlitz 40 von der Trenneinreichung 38 durchsetzt wird, ein Spannen der Feder 37 erfolgt und beim Weiterdrehen der Walze 32 die Feder 37 sich zusammenziehen kann und somit die Walze 32 gedreht und die Papierbahn weiterhin transportiert wird. Hierdurch ist sichergestellt, dass nach dem Abtrennen des zu nutzenden Papierbahnabschnitts die Papierbahn in einem Umfang weitergefördert wird, dass ein Randbereich über die Entnahmeöffnung 28 erfassbar ist.

## Patentansprüche

1. Vorrichtung (10) zum Ausgeben eines Papierbahnabschnitts einer von einer Papierbahnrolle (30) abziehbaren Papierbahn, umfassend zumindest ein Gehäuse (12) mit Front-, Kopf-, Boden-, Rück- und Seitenwandungen (14, 16, 18, 20, 22, 24), wobei in dem Gehäuse die Papierbahnrolle, eine Walze (32) und vorzugsweise zumindest eine in Richtung der Walze kraftbeaufschlagte Andruckrolle (34, 36) gelagert sind, eine Trenneinrichtung (38) zum zumindest bereichsweise Abtrennen des Papierabschnitts von der Papierbahn, eine Entnahmeöffnung (28) zur Entnahme des von Hand zu ergreifenden und abzuziehenden Papierabschnitts sowie zur Erzielung eines Notvorschubs der Papierbahn ein mit der Walze wechselwirkendes Hebelelement (64) mit Handhabe (80), die vom Äußeren des Gehäuses zugänglich ist, wobei das Hebelelement (64) einen scheibenförmigen Basiskörper aufweist, der Basiskörper (68) um eine Achse (66) schwenkbar ist, die in dem Gehäuse (12) gelagert und auf entnahmeöffnungsfernliegender Seite der Walze (32) verläuft, der Basiskörper einen Ausschnitt (74) aufweist, der auf entnahmeöffnungsfernliegender Seite der Walze ausschnittseitig entlang eines Bogens verlaufende Zähne (78) aufweist, die mit einem einen Freilauf aufweisenden Zahnrad (79) wechselwirken, das mit der Walze verbunden ist, und der Ausschnitt von einem eine ringabschnittsförmige Geometrie aufweisenden Abschnitt (72) des Basiskörper begrenzt ist, von dem die Handhabe (80) abragt, die die Bodenwandung (20) des Gehäuses (12) durchsetzt oder über diese zugänglich ist,
**dadurch gekennzeichnet,**
**dass** der Basiskörper (68) zumindest eine Mulde (84, 86) als Handhabungshilfe zum Verschwenken des Hebelelements (64) bei geöffnetem Gehäuse (12) aufweist.

2. Vorrichtung nach Anspruch 1,
**dadurch gekennzeichnet,**
**dass** der Basiskörper (68) einen von dessen Achse (66) durchsetzten den Ausschnitt (74) begrenzenden ersten Abschnitt (70) und den in den Umfangsrandbereich des ersten Abschnitts übergehenden den Ausschnitt umgebenden die ringabschnittsförmige Geometrie aufweisenden Abschnitt als zweiten Abschnitt (72) aufweist, wobei die auf dem Bogen, insbesondere auf einem Kreisabschnitt, angeordneten Zähne (78) von dem insbesondere eine geschlossene Fläche bildenden ersten Abschnitt ausgehen.

3. Vorrichtung nach Anspruch 1 oder 2,
**dadurch gekennzeichnet,**
**dass** in Draufsicht der erste Abschnitt (70) eine oder in etwa eine Geometrie eines Kreisausschnitts aufweist.

4. Vorrichtung nach zumindest einem der vorhergehenden Ansprüche,
**dadurch gekennzeichnet,**
**dass** der Basiskörper (68) in dessen Umfangsfläche zwei Mulden (84, 86) als Handhabungshilfe aufweist.

5. Vorrichtung nach zumindest einem der vorhergehenden Ansprüche,
**dadurch gekennzeichnet,**
**dass** zur Erzielung des Notvorschubs das Hebelelement (64) entgegen einer Federkraft in Richtung der Rückwandung (24) des Gehäuses (12) verstellbar bzw. verschwenkbar ausgebildet ist.

6. Vorrichtung nach zumindest einem der vorhergehenden Ansprüche,
**dadurch gekennzeichnet,**
**dass** die Handhabe (80) eine in der Bodenwandung (20) und parallel zu einer Seitenwandung (14) und angrenzend an dieser verlaufende Längsaussparung durchsetzt oder über diese zugänglich ist.

7. Vorrichtung nach zumindest einem der vorhergehenden Ansprüche,
**dadurch gekennzeichnet,**
**dass** die Zähne (76) des Hebelelements (64) permanent mit dem Zahnrad (79) in Eingriff stehen.

8. Vorrichtung nach zumindest einem der vorhergehenden Ansprüche,
**dadurch gekennzeichnet,**
**dass** in dem Gehäuse (12) ein schwenkbar gelagertes weiteres Hebelelement (50) gelagert ist, das zumindest einen an der Papierbahnrolle anliegenden und in Richtung dieser kraftbeaufschlagten ersten Schenkel (48) und einen eine Kennzeichnung aufweisenden zweiten Schenkel (56) aufweist, wobei die Kennzeichnung über eine Öffnung (58) in dem Gehäuse (12), insbesondere in der Frontwandung (22), erfassbar ist.

9. Vorrichtung nach zumindest einem der vorhergehenden Ansprüche,
**dadurch gekennzeichnet,**
**dass** die Papierbahn zwischen der Walze (32) und einem ersten Andruckelement (34) und einem in Richtung der Walze kraftbeaufschlagten zweiten Andruckelement (36) geführt ist.

10. Vorrichtung nach zumindest einem der vorhergehenden Ansprüche,
**dadurch gekennzeichnet,**
**dass** das Zahnrad (79) einen Hülsenfreilauf aufweist oder als solcher ausgebildet ist.

11. Vorrichtung nach zumindest einem der vorhergehenden Ansprüche,
**dadurch gekennzeichnet,**
**dass** die Trenneinrichtung (38) im Inneren der Walze (32) schwenkbar gelagert ist und auf die Papierbahn zwischen der ersten und zweiten Andruckrolle (34, 36) zum abschnittsweisen Durchtrennen der Papierbahn einwirkt.

12. Vorrichtung nach zumindest einem der vorhergehenden Ansprüche,
**dadurch gekennzeichnet,**
**dass** in dem Gehäuse (12) ortsfest eine Exzenterbahn (46) verläuft, in die zum Verschwenken der Trenneinrichtung (38) ein von dieser ausgehender Vorsprung (44), wie Rolle, eingreift.

13. Vorrichtung nach zumindest einem der vorhergehenden Ansprüche,
**dadurch gekennzeichnet,**
**dass** die Walze (32) zumindest bereichsweise als Hohlwalze ausgebildet ist und eine rutschhemmende Oberfläche, wie gummierte Gummioberfläche, aufweist.

## Claims

1. Device (10) for dispensing a section of paper web of a paper web that can be pulled off from a paper web roll (30), comprising at least one housing (12) having front, top, bottom, rear and side walls (14, 16, 18, 20, 22, 24), wherein the paper web roll, a roller (32) and preferably at least one pressure roller (34, 36) that is force-actuated in the direction of the roll are mounted in the housing, a detaching apparatus (28) for detaching the paper section from the paper web at least in some regions, a removal opening (38) for removing the paper section that is to be grasped by hand and pulled off and, for obtaining an auxiliary feed of the paper web, a lever element (64) that interacts with the roller and comprises a handle (80) accessible from the outside of the housing, wherein the lever element (64) comprises a disc-shaped main body, the main body (68) is pivotable about a shaft (66) that is mounted in the housing (12) and extends on the side of the roller (32) remote from the removal opening, the main body comprises a cut-out (74), which comprises teeth (78) extending along a curve on the cut-out side, on the side of the roller remote from the removal opening, which teeth interact with a gearwheel (79) that comprises a freewheel and is connected to the roller, and the cut-out is delimited by a portion (72) of the main body which has a geometry in the shape of an annular section and from which the handle (80) protrudes, which passes through the bottom wall (20) of the housing (12) or is accessible via said wall, **characterised in that**
the main body (68) comprises at least one depression (84, 86) as a handling aid for pivoting the lever element (64) when the housing (12) is open.

2. Device according to claim 1,
**characterised in that**
the main body (68) comprises a first portion (70), through which the shaft (66) of said body passes and delimits the cut-out (74), and, as the second portion (72), the portion which transitions into the peripheral edge region of the first portion, surrounds the cut-out, and has the geometry in the shape of an annular section, wherein the teeth (78) arranged on the curve, in particular on a circle segment, extend from the first portion, which in particular forms a closed surface.

3. Device according to claim 1 or 2,
**characterised in that**
the first portion (70) has, or approximately has, a geometry of a circle segment in plan view.

4. Device according to at least one of the preceding claims,
**characterised in that**
the main body (68) comprises two depressions (84, 86) as a handling aid in its peripheral surface.

5. Device according to at least one of the preceding claims,
**characterised in that**
the lever element (64) is designed adjustable or pivotable counter to a spring force in the direction of the rear wall (24) of the housing (12) for obtaining the emergency feed.

6. Device according to at least one of the preceding claims,
**characterised in that**
the handle (80) passes through a longitudinal slot that extends in the bottom wall (20) and in parallel with a side wall (14) and so as to be adjacent thereto, or is accessible via said longitudinal slot.

7. Device according to at least one of the preceding claims,
**characterised in that**
the teeth (76) of the lever element (64) are in permanent engagement with the gearwheel (79).

8. Device according to at least one of the preceding claims,
**characterised in that**
a pivotally mounted further lever element (50) is mounted in the housing (12) and comprises at least one first leg (48) that is in contact with the paper web roll and is force-actuated in the direction thereof and a second leg (56) comprising a marking, wherein the marking is detectable through an opening (58) in the housing (12), in particular in the front wall (22).

9. Device according to at least one of the preceding claims,
**characterised in that**
the paper web is guided between the roller (32) and a first pressure element (34) and a second pressure element (36), which is force-actuated in the direction of the roller.

10. Device according to at least one of the preceding claims,
**characterised in that**
the gearwheel (79) comprises a drawn cup roller clutch or is designed as such.

11. Device according to at least one of the preceding claims,
**characterised in that**
the detaching apparatus (38) is pivotally mounted in the interior of the roller (32) and acts on the paper web between the first and the second pressure roller (34, 36) in order to cut the paper web into sections.

12. Device according to at least one of the preceding claims,
**characterised in that**
an eccentric track (46) extends in the housing (12) in a stationary manner, in which track a projection (44), such as a roll, extending from the detaching apparatus (38) engages in order to pivot said detaching apparatus.

13. Device according to at least one of the preceding claims,
**characterised in that**
the roller (32) is designed as a hollow roller at least in some regions and has an anti-slip surface, such as a rubberised rubber surface.

## Revendications

1. Dispositif (10) de distribution d'une section d'une bande de papier pouvant être tirée d'un rouleau de bande de papier (30), comprenant au moins un boîtier (12) avec des parois frontales, supérieures, inférieures, arrière et latérales (14, 16, 18, 20, 22, 24), sachant que le rouleau de bande de papier, un cylindre (32) et de préférence au moins un rouleau presseur (34, 36) sollicité par une force en direction du cylindre sont logés dans le boîtier, un dispositif de séparation (38) pour séparer au moins par zones la section de papier de la bande de papier, une ouverture de prélèvement (28) pour prélever la section de papier à prendre à la main et à tirer ainsi que, pour permettre une avance de réserve de la bande de papier, un élément de levier (64) interagissant avec le cylindre et présentant une poignée (80) accessible depuis l'extérieur du boîtier, sachant que l'élément de levier (64) présente un corps de base (68) en forme de disque, ledit corps de base (68) pouvant pivoter autour d'un axe (66) logé dans le boîtier (12) et qui s'étend sur le côté du cylindre (32) éloigné de l'ouverture de prélèvement, le corps de base présente une découpe (74) présentant sur le côté du cylindre éloigné de l'ouverture de prélèvement des dents (78) qui s'étendent du côté de la découpe le long d'un arc, ces dernières interagissant avec une roue dentée (79) présentant une roue libre, laquelle est reliée au cylindre, et la découpe est délimitée par une section (72) du corps de base présentant une géométrie en forme de section annulaire, à partir de laquelle fait saillie la poignée (80) qui traverse la paroi de fond (20) du boîtier (12) ou qui est accessible par l'intermédiaire de celle-ci,
**caractérisé en ce**
**que** le corps de base (68) présente au moins une cavité (84, 86) faisant office d'aide à la manipulation pour faire pivoter l'élément de levier (64) lorsque le boîtier (12) est ouvert.

2. Dispositif selon la revendication 1,
**caractérisé en ce**
**que** le corps de base (68) présente une première section (70) délimitant la découpe (74) traversée par son axe (66) et la section entourant la découpe et se prolongeant dans la zone de bord périphérique de la première section, présentant la géométrie en forme de section annulaire en tant que deuxième section, sachant que les dents (78) disposées sur l'arc, en particulier sur une section de cercle, partent de la première section formant en particulier une surface fermée.

3. Dispositif selon la revendication 1 ou 2,
**caractérisé en ce**
**que**, en vue de dessus, la première section (70) présente une géométrie ou approximativement une géométrie d'une section de cercle.

4. Dispositif selon au moins l'une des revendications précédentes,
**caractérisé en ce**
**que** le corps de base (68) présente dans sa surface périphérique deux cavités (84, 86) servant d'aide à la manipulation.

5. Dispositif selon au moins l'une des revendications précédentes,
**caractérisé en ce**
**que**, pour obtenir l'avance d'urgence, l'élément de levier (64) est conçu de manière à pouvoir être déplacé ou pivoté à l'encontre d'une force élastique en direction de la paroi arrière (24) du boîtier (12).

6. Dispositif selon au moins l'une des revendications précédentes,
**caractérisé en ce**
**que** la poignée (80) traverse un évidement longitudinal s'étendant dans la paroi de fond (20) et parallèlement à une paroi latérale (14) et adjacent à celle-ci ou est accessible par ledit évidement.

7. Dispositif selon au moins l'une des revendications précédentes,
**caractérisé en ce**
**que** les dents (76) de l'élément de levier (64) sont en prise permanente avec la roue dentée (79).

8. Dispositif selon au moins l'une des revendications précédentes,
**caractérisé en ce**
**qu'**un autre élément de levier (50) monté de manière à pivoter est logé dans le boîtier (12), lequel présente au moins une première branche (48) s'appliquant contre le rouleau de bande de papier et sollicitée par une force en direction de ce dernier et une deuxième branche (56) présentant un marquage, sachant que le marquage peut être détecté par une ouverture (58) dans le boîtier (12), en particulier dans la paroi frontale (22).

9. Dispositif selon au moins l'une des revendications précédentes,
**caractérisé en ce**
**que** la bande de papier est guidée entre le cylindre (32) et un premier élément de pression (34) et un deuxième élément de pression (36) sollicité par une force en direction du cylindre.

10. Dispositif selon au moins l'une des revendications précédentes,
**caractérisé en ce**
**que** la roue dentée (79) présente une roue libre en forme de douille ou est conçue comme telle.

11. Dispositif selon au moins l'une des revendications précédentes,
**caractérisé en ce**
**que** le dispositif de séparation (38) est logé à l'intérieur du cylindre (32) en étant pivotant et agit sur la bande de papier entre le premier et le deuxième rouleau presseur (34, 36) pour une séparation de la bande de papier par sections.

12. Dispositif selon au moins l'une des revendications précédentes,
**caractérisé en ce**
**qu'**une piste d'excentrique (46) s'étend de manière fixe dans le boîtier (12), dans laquelle prend prise une protubérance (44) sortant de cette dernière, à titre d'exemple un rouleau, pour pivoter le dispositif de séparation (38).

13. Dispositif selon au moins l'une des revendications précédentes,
**caractérisé en ce**
**que** le cylindre (32) est conçu au moins par endroit sous forme d'un cylindre creux et présente une surface antidérapante, telle qu'une surface en caoutchouc.
